# EUROPÄISCHE PATENTSCHRIFT

(11) **EP 0 826 468 B1**
(45) Veröffentlichungstag und Bekanntmachung des Hinweises auf die Patenterteilung: **18.09.2002**
(21) Anmeldenummer: 97113536.3
(22) Anmeldetag: 06.08.1997
(51) Int. Cl.: B26D 3/18, B26D 7/06, B26D 11/00

(54) **Vorrichtung zum Würfelschneiden von Fleisch, Wurstwaren und dergleichen Lebensmitteln**
Device for dicing meat, sausage and similar food products
Dispositif pour couper en cubes de la viande, du saucisson et des produits alimentaires similaires

(30) Priorität: 24.08.1996 DE 19634298
(43) Veröffentlichungstag der Anmeldung: 04.03.1998
(73) Patentinhaber: Reifenhäuser, Uwe, Dipl.-Ing., 57632 Flammersfeld (DE)
(72) Erfinder: Reifenhäuser, Uwe, Dipl.-Ing., 57632 Flammersfeld (DE)
(74) Vertreter: Bauer, Dirk, Dipl.-Ing. Dipl.-Kfm.

(56) Entgegenhaltungen:
- DE-B- 1 246 944
- US-A- 5 271 304
- US-A- 5 410 954

## Beschreibung

Die Erfindung betrifft eine Vorrichtung nach dem Oberbegriff des Patentanspruchs 1, bei dem das Schneidgut zunächst in Scheiben geschnitten wird, dann die Scheiben in Streifen und schließlich die Streifen in Würfel geschnitten werden.

Ein Gatter zum Schneiden von Speck, Fleisch, Wurst und dergleichen Waren ist beispielsweise aus der DE 42 22 198 C2 bekannt. Ein solches Schneidgatter weist zwei Gruppen von in gleichmäßigem Abstand parallel zueinander angeordneten Messern unterschiedlicher Länge auf. Dabei ist jede Gruppe aus Messern der gleichen Länge innerhalb eines Spannrahmens aus zwei Querschenkeln und zwei dieser auf Abstand haltenden Längsschenkel so eingespannt, daß einem längeren Messer der einen Gruppe jeweils ein kürzeres Messer der anderen Gruppe folgt. Die Spannrahmen sind mit mindestens einem Antrieb versehen, durch den die längeren Messer der einen Gruppe gegenläufig zu den kürzeren Messern der anderen Gruppe bewegbar sind.

Um die aus der Bewegung eines jeden Messers infolge der Reibung zwischen den Flanken des Messers und den Schnittflächen des Schneidguts resultierende Verschiebungskraft zu kompensieren, sind die längeren Messer der einen Gruppe in Schlitzen der Querschenkel des Spannrahmens der kürzeren Messer der anderen Gruppe in einer gemeinsamen Ebene geführt. Des weiteren sind die Messer beider Gruppen in Schlitzen von Querschenkeln eines starren Führungsrahmens hin- und herbewegbar, wobei der Führungsrahmen aus zwei lösbar miteinander verbundenen Rahmenteilen zusammengesetzt ist.

Derartige Schneidgatter haben sich in der Praxis inzwischen allgemein bewährt. Das mit ihnen durchzuführende Schneidverfahren weist jedoch insbesondere dann gewisse Nachteile auf, wenn empfindliche Schneidgüter verarbeitet werden sollen, die größeren Druckbelastungen nicht standhalten können. So stellt beispielsweise gekochtes Geflügelfleisch solch ein besonders empfindliches Schneidgut dar. Die Probleme des mit dem vorbeschriebenen Schneidgatter durchführbaren bekannten Verfahrens resultieren daraus, daß das Schneidgut beim Eintritt in das Kreuzgatter eine nicht unerhebliche Querschnittsreduzierung erfährt. Ursache für diese Querschnittsreduzierung ist die insgesamt beträchtliche Fläche der sich kreuzenden Messer des Gatterschneidwerks, die das auf sie zu bewegte Schneidgut in die einen quadratischen Querschnitt aufweisenden Zwischenräume zwischen jeweils benachbarten Messern verdrängen. Dieser Komprimierungs- bzw. Verdrängungseffekt des Schneidguts führt bei empfindlichen Schneidgütern, wie z.B. gekochtem Geflügelfleisch, zu einem Ablösen eines gewissen Anteils von Fasern oder gar einem gänzlichen Verlust des Zusammenhalts der Fleischfasern. Dieser Auflösungsprozess innerhalb des Kreuzgatters führt wiederum zu einer Verschlechterung der Schneidqualität beim sich daran anschließenden Abschneidevorgang, wodurch die schließlich angestrebten Würfel von ihrer Sollgeometrie nicht unerheblich abweichen oder sogar nur in Bruchstücken vorliegen. Eine solche Schneidqualität wird als äußerst unbefriedigend angesehen, da die Geometriegenauigkeit der zu schneidenden Würfel heutzutage ein bedeutsames Qualitätsmerkmal von Schneideinrichtungen darstellt.

Aus der US 5,410,954 ist eine Vorrichtung zum Würfelschneiden von Lebensmitteln bekannt, bei der ein Schneidgutstrang in einem ersten Schritt mit Hilfe eines rotierenden Sichelmessers in Scheiben zerteilt wird, die so erhaltenen Scheiben in einer verkippten Lage anschließend mit Hilfe eines zweiten Sichelmessers in Streifen geschnitten werden und anschließend in einem letzten Schritt die so erhaltenen Streifen mit Hilfe eines Satzes von parallel und im Abstand zueinander angeordneten Kreismessern in Würfel geschnitten werden. Bei dieser vorbekannten Vorrichtung ist es zum einen ungünstig, daß die schräg aufeinanderliegenden Scheiben, die mit Hilfe des ersten Abschneidemessers aus dem Gutsstück geschnitten werden, mit einem nachfolgenden zweiten Abschneidemesser in Streifen zerteilt werden. Zwischen den Scheiben befinden sich nämlich nicht unerhebliche Luftzwischenräume, die mangels Gegenlage der losen Scheiben zu einem Ausweichen derselben führen.
Hierdurch kommt es nicht nur zu einer mangelhaften Schneidgeometrie, sondern häufig auch zu einem regelrechten "Abreißen" der Streifen von den Scheiben. Die Schneidwirkung bei einem Abschneidemesser, wie es im Fall der vorbekannten Vorrichtung als zweite Schneideinrichtung verwendet wird, beruht nämlich unter anderem auf dem Trägheitsprinzip, so daß sich dieses Schneidprinzip zwar noch für unzerteilte, entsprechend schwere und träge Gutsstücke eignet, nicht jedoch für bereits vorzerkleinertes Gut in Form loser Scheiben.

Ein weiterer gravierender Nachteil der bekannten Schneidvorrichtung besteht darin, daß die mit dem Satz von Kreisscheibenmessern in Würfel zu schneidenden Streifen zwischen den einzelnen Schneidmessern nicht geführt und gehalten werden können. Die Schneidwirkung muß nämlich beim Kreismesserprinzip allein durch die Reibkräfte der zwischen den einzelnen Kreismessern haftenden Schneidgutwürfel erzielt werden. Das führt zu erheblichen Problemen, insbesondere bei härteren Schneidgütern. Des weiteren ist es unmöglich vorherzusehen, in welcher Lage die zu schneidenden Streifen letztlich von den Kreismessern erfaßt werden. Eine hinreichende Geometriegenauigkeit der letztlich gewünschten Würfel läßt sich daher mit der bekannten Schneideeinrichtung nicht gewährleisten.

Der Erfindung liegt die Aufgabe zugrunde, eine Vorrichtung zum Würfelschneiden zu schaffen, mit der sich auch empfindliche Schneidgüter, die einer Druckbelastung nicht standhalten, geometriegenau schneiden lassen.

Ausgehend von einer Vorrichtung der eingangs beschriebenen Art wird diese Aufgabe erfindungsgemäß durch die Merkmale des kennzeichnenden Teils des Patentanspruchs 1 gelöst.

Die erfindungsgemäße Vorrichtung bietet den Vorteil, daß die bei Vorrichtungen nach dem Stand der Technik in einem Schritt durchgeführte Erzeugung von Streifen mittels eines Kreuzgatterschneidwerks nunmehr in zwei getrennte Schneidvorgänge aufgeteilt wird. Während zunächst aus dem vollen Schneidgut Scheiben hergestellt werden, wobei überhaupt keine Kompression des Schneidguts auftritt, werden in einem zeitlich und räumlich hiervon getrennten zweiten Schneidvorgang aus diesen Scheiben mit Hilfe eines Gegenlaufgatters Streifen hergestellt. Bei diesem Gegenlaufgatter kann aufgrund der Zuführung von bereits vorliegenden Scheiben auf ein zweites Gatter mit die Gattermesser des ersten Gatters kreuzenden Gattermessern verzichtet werden. Erfindungsgemäß wird also das in Scheiben vorliegende Schneidgut des Gegenlaufgatters nur noch um die Hälfte des Betrages komprimiert, wie dies bei herkömmlichen Kreuzgatterschneidwerken der Fall ist. Diese Verminderung der Verdichtung des Schneidgutes führt zu einer deutlichen Verbesserung der Schneidqualität bei der erfindungsgemäßen Vorrichtung, was sich insbesondere bei empfindlichen Schneidgütern in einer stark erhöhten Geometriegenauigkeit zeigt. Auflösungserscheinungen, wie sie bei Verwendung der bekannten Kreuzgatterschneidwerke, beispielsweise an gekochtem Geflügelfleisch, unvermeidbar sind, treten bei Verwendung der Vorrichtung gemäß der Erfindung nicht mehr auf.

Des weiteren bietet die erfindungsgemäße Vorrichtung den Vorteil, daß auch hier ein kontinuierlicher Arbeitsablauf möglich ist. Mit der Vorrichtung lassen sich somit hohe Durchsatzraten erzielen, wie sie im modernen Schneidbetrieb zunehmend gefordert werden.

Mit zunehmend größerer Bandgeschwindigkeit des zweiten Förderbandes wird ein Auseinanderziehen der mit dem Abschneidemesser hergestellten Scheiben erzielt. Gleichzeitig tritt ein gewisser Kippeffekt auf, so daß die Scheiben sich aufeinander abstützend in einer geneigten Stellung dem nachfolgenden Gegenlaufgatter zugeführt werden.

Eine Ausgestaltung der erfindungsgemäßen Vorrichtung sieht vor, daß die erste und/oder die zweite Vorschubeinrichtung ein Förderband ist. Förderbänder haben sich als Vorschubeinrichtungen allgemein bewährt und erlauben eine reibungsarme und in der Geschwindigkeit leicht variierbare Versorgung der nachfolgenden Schneidorgane.

Die Erfindung weiter ausgestaltend wird vorgeschlagen, daß mindestens eine der Vorschubeinrichtungen mit einer Anpreßvorrichtung für das zu schneidende Gut versehen ist, da hierdurch ein Ausweichen bzw. Mitnehmen des Schneidgutes durch die sich bewegenden Schneidorgane verhindert wird. Dies ist insbesondere bei sich oszillierend bewegenden Messergattern von Bedeutung, um eine hinreichende Geometriegenauigkeit der erzeugten Streifen zu erzielen.

Ferner ist es besonders vorteilhaft, daß die Anpreßvorrichtung ein oberhalb des zugeordneten Förderbandes angeordnetes Anpreßförderband ist.

Eine Weiterbildung der erfindungsgemäßen Vorrichtung besteht darin, daß das Anpreßförderband höhenverstellbar ist, eine einstellbare Vertikalkraft auf das zu schneidende Gut ausübt und dieselbe Bandgeschwindigkeit wie das zugeordnete Förderband aufweist.

Hierdurch läßt sich unabhängig von dem zu verarbeitenden Schneidgut und dessen vorliegender Geometrie eine gleichbleibend hohe Schneidqualität erzielen.

Schließlich wird gemäß der Erfindung noch vorgeschlagen, daß die Bandgeschwindigkeit des ersten Förderbandes größer als die Bandgeschwindigkeit des zweiten Förderbandes ist.

Die erfindungsgemäße Vorrichtung wird nachfolgend anhand eines Ausführungsbeispiels, das in der Zeichnung dargestellt ist, näher erläutert.

In der Zeichnungsfigur ist im Längsschnitt eine Vorrichtung zum Würfelschneiden von Fleisch, Wurstwaren und dergleichen Lebensmitteln dargestellt, die in Förderrichtung des Schneidgutes aus einer ersten Vorschubeinrichtung 1 in Form eines Förderbandes, einer zugehörigen ersten Anpreßvorrichtung 2 in Form eines Anpreßförderbandes, einem ersten rotierenden Abschneidemesser 3, einer zweiten Vorschubeinrichtung 4, einer zugehörigen zweiten Anpreßvorrichtung 5 in Form eines Anpreßförderbandes, einem Messergatter 6 sowie schließlich einem zweiten rotierenden Abschneidemesser 7 besteht. Die erste Vorschubeinrichtung 1 und die zweite Vorschubeinrichtung 4 schließen nahezu unmittelbar aneinander an und sind im wesentlichen nur durch einen Spalt 8 für das erste Abschneidemesser 3 voneinander getrennt. Die erste Anpreßvorrichtung 2 reicht unmittelbar an das erste Abschneidemesser 3 heran, so wie die zweite Anpreßvorrichtung 5 unmittelbar an das Messergatter 6 heranreicht. Hierdurch ist eine optimale Führung des jeweils zu schneidenden Gutes bis unmittelbar vor die sich bewegenden Schneidorgane gewährleistet.

Die Anpreßvorrichtungen 2 und 5 sind jeweils in einer Position dargestellt, in der sie sich in unmittelbarem Kontakt mit der jeweils zugeordneten Vorschubeinrichtung 1 bzw. 4 befinden. Sobald sich jedoch zu schneidendes Gut in einen von sich verjüngenden Einlaufschlitze 9 und 10 bewegt, wird die jeweilige Anpreßvorrichtung um das erforderliche Maß von der zugeordneten Vorschubeinrichtung 1, 4 abgehoben und gibt somit eine Passage für das zu schneidende Gut frei. Dabei wird von den Anpreßvorrichtungen 2 und 5 ein bestimmter Anpreßdruck auf das Schneidgut ausgeübt, um einen sicheren Vorschub des Guts zu ermöglichen.

Das von der zweiten Vorschubeinrichtung 4 versorgte Messergatter 6 weist zwei Gruppen von gegenläufig zueinander angetriebenen Messern auf. Jeweils benachbarte Messer führen dabei gegenläufige Bewegungen aus, um ein synchrones Mitnehmen des Schneidguts durch die Messer zu verhindern. Der Aufbau eines solchen Gegenlaufgatters ist allgemein bekannt.

Mit der zuvor beschriebenen Vorrichtung läßt sich das folgende Schneidverfahren durchführen: Ein beispielsweise in Form eines Blockes 11 vorliegendes Schneidgut, bei dem es sich etwa um gekochtes Geflügelfleisch handeln kann, wird auf die erste Vorschubeinrichtung 1 aufgelegt und gelangt auf dem sich bewegenden Förderband zu dem ersten Abschneidemesser 3, wobei der Block 11 bis unmittelbar vor dem Abschneidemesser 3 von der Anpreßvorrichtung 2 auf die Vorschubeinrichtung 1 gepreßt wird.

Mit Hilfe des Abschneidemessers 3 werden von dem Block 11 fortlaufend Scheiben 12 abgeschnitten, wobei sich die Dicke der Scheiben aus dem Verhältnis der Drehzahl des Abschneidemessers 3 und der Vorschubgeschwindigkeit, das heißt, der Bandgeschwindigkeit der Vorschubeinrichtung 1 ergibt und daher beliebig beeinflußbar ist.

Da die Bandgeschwindigkeit der zweiten Vorschubeinrichtung 4 größer ist als die Bandgeschwindigkeit der ersten Vorschubeinrichtung 1, liegen die Scheiben 12 nicht in Form eines kompakten Blockes wie vor dem ersten Schneidvorgang auf dem Förderband der zweiten Vorschubeinrichtung 4. Vielmehr sind die Scheiben 12 um ein bestimmtes Maß auseinandergezogen und befinden sich in einer auf die nachfolgende Anpreßvorrichtung 5 zugeneigten Stellung. Diese Anordnung der Scheiben 12 erleichtert deren Einlaufen in den sich verjüngenden Einlaufspalt 10 zwischen der zweiten Anpreßvorrichtung 5 und der zweiten Vorschubeinrichtung 4.

In einem nächsten Schritt werden die Scheiben 12 dem mit gegenläufigen Messern versehenen Messergatter 6 zugeführt, wobei aufgrund der im Vergleich mit einem Kreuzgatter schneidwerkhalbierten Komprimierung ein sehr materialschonendes Schneiden stattfindet. Die Anpreßvorrichtung 5 unterbindet eine Mitnahme der Scheiben durch die Messer, eine Bewegung, die prinzipbedingt bei Gegenlaufgattern ohnehin schon gering ausfällt, noch weiter. Unmittelbar hinter dem Messergatter 6 ist das zweite Abschneidemesser 7 angeordnet, dessen Schneidkante sich in einer Ebene 13 befindet, die durch Rücken der Messer des Messergatters 6 gebildet wird. Aus den das Messergatter 6 verlassenden Streifen werden somit in einem letzten Schneidvorgang Würfel 14 gebildet. Diese Würfel 14 zeichnen sich selbst bei sehr empfindlichen Schneidgütern durch eine große Geometriegenauigkeit aus. Die Würfel werden nach dem Abschneidevorgang in einem nicht dargestellten Auffangbehälter gesammelt.

## Patentansprüche

1. Vorrichtung zum Würfelschneiden von Fleisch, Wurstwaren und dergleichen Lebensmitteln mit:
- einem in Vorschubrichtung des Schneidgutes ersten Abschneidemesser (3), mit dem das Schneidgut in Scheiben (12) schneidbar ist, wobei das Schneidgut dem ersten Abschneidemesser (3) mit einer ersten Vorschubeinrichtung (1) zuführbar ist;
- einer zweiten und dritten Schneideinrichtung (6, 7), mit denen aus den Scheiben (12) Streifen und aus diesen Würfel schneidbar sind, wobei das Schneidgut der zweiten Schneideinrichtung (6) mit einer zweiten Vorschubeinrichtung (4) zuführbar ist, die mit den von dem ersten Abschneidemesser (3) abgeschnittenen Scheiben (12) beaufschlagbar ist, **dadurch gekennzeichnet, daß**
- die zweite Schneideinrichtung ein Messergatter (6) mit gegenläufig angetriebenen Messern ist, deren Ebenen die Schnittebenen der zugeführten Scheiben (12) kreuzen;
- die dritte Schneideinrichtung ein in Vorschubrichtung der Scheiben (12) unmittelbar hinter dem Messergatter (6) angeordnetes zweites Abschneidemesser (7) ist, das mit dem Rücken der Messer des Messergatters (6) als Gegenschneiden zusammenwirkt und mit dem die auf der Rückseite des Messergatters (6) austretenden Streifen in Würfel (14) schneidbar sind;
- wobei die Geschwindigkeit der zweiten Vorschubeinrichtung (1) größer als die Geschwindigkeit der ersten Vorschubeinrichtung (4) ist.

2. Vorrichtung nach Anspruch 1, **dadurch gekennzeichnet, daß** die erste und/oder die zweite Vorschubeinrichtung (1, 4) ein Förderband ist.

3. Vorrichtung nach Anspruch 2, **dadurch gekennzeichnet, daß** mindestens eine der Vorschubeinrichtungen (1, 4) mit einer Anpreßvorrichtung (2, 5) für das zu schneidende Gut versehen ist.

4. Vorrichtung nach Anspruch 3, **dadurch gekennzeichnet, daß** die Anpreßvorrichtung (2, 5) ein oberhalb der zugeordneten Vorschubeinrichtung (1, 4) angeordnetes Anpreßförderband ist.

5. Vorrichtung nach Anspruch 4, **dadurch gekennzeichnet, daß** das Anpreßförderband (2, 5) höhenverstellbar ist, mit ihm eine einstellbare Vertikalkraft auf das zu schneidende Gut ausübbar ist und mit derselben Geschwindigkeit wie die zugeordneten Vorschubeinrichtung (1, 4) antreibbar ist.

## Claims

1. Apparatus for dicing meat, sausage and similar food products, with:
- a first slicer (3) in the feed direction of the food product to be diced, for cutting the said product into slices (12), the product being feedable to the first slicer (3) by a first feed device (1);
- second and third cutting devices (6, 7) for cutting the slices (12) into strips and the strips into dice, the product being feedable to the second cutting device (6) by a second feed device (4) loadable with slices (12) cut by the first slicer (3), **characterized in that**
- the second cutting device is a cutter grid (6), with blades driven in opposite directions in planes crossing the cutting planes of the fed slices (12); [and]
- the third cutting device is a second slicer (7) which is arranged immediately behind the cutter grid (6) in the feed direction of the slices (12) and co-operates with the backs of the blades of the cutter grid (6) as counter-cutting edges, and with which the strips emerging at the rear of the cutter grid (6) can be cut into dice (14);
- the speed of the second feed device (1) [*sic*] being higher than the speed of the first feed device (4) [*sic*].

2. Apparatus according to Claim 1, **characterized in that** the first and/or second feed device (1, 4) is a conveyor belt.

3. Apparatus according to Claim 2, **characterized in that** at least one of the feed devices (1, 4) is provided with a pressing apparatus (2, 5) for the product to be diced.

4. Apparatus according to Claim 3, **characterized in that** the pressing apparatus (2, 5) is a pressing conveyor belt arranged above the corresponding feed device (1, 4).

5. Apparatus according to Claim 4, **characterized in that** the pressing conveyor belt (2, 5) is vertically adjustable, allows adjustable vertical force to be exerted on the product to be diced, and can be driven at the same speed as the corresponding feed device (1, 4).

## Revendications

1. Dispositif pour découper en dés de la viande, du saucisson et des produits alimentaires similaires, comportant :
- un couteau (3) de découpe premier dans la direction d'avance du produit à découper, par lequel le produit à découper peut être coupé en rondelles (12), le produit à découper pouvant être envoyé au premier couteau (3) de découpe par un premier dispositif (1), d'avance ;
- un deuxième et un troisième dispositifs (6, 7) de découpe par lesquels on peut découper dans les rondelles (12) des bandes et, dans ces bandes, des dés, le produit à découper pouvant être envoyé au deuxième dispositif (6) de découpe par un deuxième dispositif (4) d'avance qui peut être alimenté en les rondelles (12) découpées par le premier couteau (3) de découpe, **caractérisé en ce que**
- le deuxième dispositif de découpe est une grille (6) de couteaux comportant des couteaux qui sont entraînés en sens opposés et dont les plans sont sécants avec les plans de coupe des rondelles (12) envoyées ;
- le troisième dispositif de découpe est un deuxième couteau (7) de découpe qui est monté dans la direction d'avance des rondelles (12) directement en aval de la grille (6) de couteaux, qui coopère avec le dos des couteaux de la grille (6) de couteaux servant de contre-découpe et par lequel les bandes sortant du côté dorsal de la grille (6) de couteaux peuvent être découpées en dés (14) ;
- la vitesse du deuxième dispositif (1) d'avance étant supérieure à la vitesse du premier dispositif (4) d'avance.

2. Dispositif suivant la revendication 1, **caractérisé en ce que** le premier dispositif (1) d'avance et/ou le deuxième dispositif (4) d'avance est une bande convoyeuse.

3. Dispositif suivant la revendication 2, **caractérisé en ce qu'**au moins l'un des dispositifs (1, 4) d'avance est muni d'un dispositif (2, 5) pour presser le produit à découper.

4. Dispositif suivant la revendication 3, **caractérisé en ce que** le dispositif (2, 5) pour presser est une bande convoyeuse pour presser montée au-dessus du dispositif (1, 4) d'avance associé.

5. Dispositif suivant la revendication 4, **caractérisé en ce que** la bande (2, 5) convoyeuse pour presser peut être réglée en hauteur, **en ce qu'**il peut exercer une force verticale réglable sur le produit à découper et **en ce qu'**il peut être entraîné à la même vitesse que le dispositif (1, 4) d'avance associé.
